# EUROPÄISCHE PATENTSCHRIFT

(11) **EP 2 326 761 B1**
(45) Veröffentlichungstag und Bekanntmachung des Hinweises auf die Patenterteilung: **06.03.2013**
(21) Anmeldenummer: 09781323.2
(22) Anmeldetag: 31.07.2009
(51) Int. Cl.: D06F 58/20, D06F 58/28

(54) **KONDENSATIONSTROCKNER MIT EINER WÄRMEPUMPE UND ERKENNUNG EINES UNZULÄSSIGEN BETRIEBSZUSTANDS SOWIE VERFAHREN ZU SEINEM BETRIEB**
CONDENSATION DRYER WITH A HEAT PUMP AND RECOGNITION OF AN IMPERMISSIBLE OPERATING STATE AND METHOD FOR THE OPERATION THEREOF
SÉCHOIR À CONDENSATION COMPRENANT UNE POMPE À CHALEUR, ET RECONNAISSANCE D'UN ÉTAT DE FONCTIONNEMENT INACCEPTABLE, AINSI QUE PROCÉDÉ POUR LE FAIRE FONCTIONNER

(30) Priorität: 06.08.2008 DE 102008041019
(43) Veröffentlichungstag der Anmeldung: 01.06.2011
(73) Patentinhaber: BSH Bosch und Siemens Hausgeräte GmbH, 81739 München (DE)
(72) Erfinder: NAWROT, Thomas, 14167 Berlin (DE); NEHRING, Ulrich, 10715 Berlin (DE)
(86) Internationale Anmeldenummer: PCT/EP2009/059915
(87) Internationale Veröffentlichungsnummer: WO 2010/015570

(56) Entgegenhaltungen:
- DE-A1- 4 034 274
- DE-A1- 4 304 226
- DE-A1- 19 638 865
- DE-A1- 19 728 197
- US-A1- 2007 169 367

## Beschreibung

Die Erfindung betrifft einen Kondensationstrockner mit einer Trocknungskammer für die zu trocknenden Gegenstände, einem Prozessluftkreis, einem ersten Gebläse im Prozessluftkreis, einer Wärmepumpe, in der ein Kältemittel zirkuliert, mit einem Verdampfer, einem Kompressor, einem Verflüssiger und einer Drossel, sowie einem Temperaturfühler zum Messen einer Temperatur des Kältemittels und einer Steuerung, welche Steuerung erste Mittel zum Vergleich einer Temperatur T_{K} des Kältemittels mit einer für das Kältemittel in der Steuerung gespeicherten oberen Grenztemperatur T_{K}^{lim1} umfasst. Außerdem betrifft die Erfindung ein Verfahren zum Betrieb eines solchen Kondensationstrockners.

Ein solcher Kondensationstrockner und ein Verfahren zu seinem Betrieb gehen hervor aus der DE 196 38 865 A1.

Ein Konderisationstrockner mit einer Trocknungskammer für die zu trocknenden Gegenstände, einem Prozessluftkreis, einem ersten Gebläse im Prozessluftkreis, einer Wärmepumpe, in der ein Kältemittel zirkuliert, mit einem Verdampfer, einem Kompressor, einem Verflüssiger und einer Drossel, sowie einem Temperaturfühler zum Messen einer Temperatur des Kältemittels, und einer Steuerung, sowie ein Verfahren zu seinem Betrieb gehen hervor aus der DE 40 23 000 C2.

In einem Kondensationstrockner wird Luft (sogenannte Prozessluft) durch ein Gebläse über eine Heizung in eine feuchte Wäschestücke enthaltende Trommel als Trocknungskammer geleitet. Die heiße Luft nimmt Feuchtigkeit aus den zu trocknenden Wäschestücken auf. Nach Durchgang durch die Trommel wird die dann feuchte Prozessluft in einen Wärmetauscher geleitet, dem in der Regel ein Flusenfilter vorgeschaltet ist. In einem Wärmetauscher (z.B. Luft-Luft-Wärmetauscher oder Wärmesenke einer Wärmepumpe) wird die feuchte Prozessluft abgekühlt, so dass das in der feuchten Prozessluft enthaltene Wasser kondensiert. Das kondensierte Wasser wird anschließend im Allgemeinen in einem geeigneten Behälter gesammelt und die abgekühlte und getrocknete Luft erneut der Heizung (die gegebenenfalls die Wärmequelle einer Wärmepumpe sein kann) und anschließend der Trommel zugeführt.

Dieser Trocknungsvorgang ist unter Umständen sehr energieintensiv, da der bei der Kühlung der Prozessluft im Wärmetauscher erwärmte Kühlluftstrom dem Prozess energetisch verloren gehen kann. Durch Einsatz einer Wärmepumpe lässt sich dieser Energieverlust deutlich reduzieren. Bei einem mit einer Wärmepumpe ausgestatteten Kondensationstrockner erfolgt die Kühlung der warmen, mit Feuchtigkeit beladenen Prozessluft im Wesentlichen in einer Wärmesenke der Wärmepumpe, wo die der Prozessluft entzogene Wärme beispielsweise zur Verdampfung eines im Wärmepumpenkreis eingesetzten Kältemittels verwendet wird. Die in der Wärmesenke aufgenommene Wärme wird innerhalb der Wärmepumpe zu der Wärmequelle transportiert und dort - gegebenenfalls bei gegenüber der Temperatur an der Wärmesenke erhöhter Temperatur - wieder abgegeben. In einer Wärmepumpe, die mit einem Kältemittel als Wärmetransportmittel arbeitet, wobei das Kältemittel in der Wärmesenke verdampft und in der Wärmequelle verflüssigt wird, gelangt das verdampfte, gasförmige Kältemittel über einen Kompressor zu der Wärmequelle, die hier als Verflüssiger bezeichnet werden kann, wo aufgrund der Kondensation des gasförmigen Kältemittels Wärme freigesetzt wird, die zum Aufheizen der Prozessluft vor Eintritt in die Trommel verwendet wird. Das verflüssigte Kältemittel fließt schließlich durch eine Drossel zurück zum Verdampfer; die Drossel dient der Herabsetzung des Binnendrucks im Kältemittel, so dass dieses im Verdampfer unter erneutem Aufnehmen von Wärme verdampfen kann. Die Wärmepumpe, die solcherart mit einem zirkulierenden Kältemittel betrieben wird, ist auch als "Kompressor-Wärmepumpe" bekannt. Andere Bauformen der Wärmepumpe sind ebenfalls bekannt.

Die DE 40 23 000 C2 offenbart einen Wäschetrockner mit einem Wärmepumpenkreis, bei dem im Prozessluftkanal zwischen dem Verflüssiger und dem Verdampfer eine Zuluftöffnung angeordnet ist, die mit einer steuerbaren Verschlusseinrichtung verschließbar ist.

Die WO 2008/086933 A1 beschreibt einen Kondensationstrockner mit einer Trocknungskammer, einem Prozessluftkreis mit einer Heizung zur Erwärmung der Prozessluft und einem Gebläse, einem Luft-Luft-Wärmetauscher und einem Wärmepumpenkreis mit einem Verdampfer, einem Kompressor und einem Verflüssiger. Im Wärmepumpenkreis befindet sich zwischen Verflüssiger und Verdampfer ein zusätzlicher Wärmetauscher, der mit dem Luft-Luft-Wärmetauscher funktionell gekoppelt ist. Die Temperatur des Kältemittels der Wärmepumpe, insbesondere im Verflüssiger, wird über die Steuerung von Wärmepumpe und zusätzlichem Wärmetauscher im zulässigen Bereich gehalten.

Die DE 40 34 274 A1 beschreibt einen Wäschetrockner und ein Verfahren zur Temperaturüberwachung bei einem Wäschetrockner, wobei der Wäschetrockner eine mit einer Heizung für Luft verbundene und zur Erfassung der Temperatur des Luftstromes vorgesehene Thermostateinrichtung aufweist, die zur Abschaltung der Heizung bei Überschreitung eines Temperaturoberwertes sowie zur Wiederanschaltung der Heizung bei Unterschreitung eines Temperaturunterwertes eingerichtet ist, und eine mit der Thermostateinrichtung verbundene Überwachungsschaltung, um für eine Anzeigeeinheit ein von den Abschaltungen abhängiges Signal zu erzeugen. Die Überwachungsschaltung weist eine Zählerschaltung zum Zählen der während eines Trocknungsvorganges erfolgenden Abschaltungen der Heizung auf, wobei die Zählerschaltung mit der Anzeigeeinheit verbunden ist. Eine Dekodierschaltung kann ein Fehlersignal erzeugen, wenn eine bestimmte Anzahl von Abschaltungen erfolgt ist. Beispielsweise wird die Heizung des Wäschetrockners ausgeschaltet, wenn die Anzahl der Abschaltungen der Heizung einen Referenzwert überschreitet, und gleichzeitig eine Anzeigeeinheit angesteuert, über welche ein Benutzer erkennen oder hören kann, dass er das Flusensieb und/oder den Kondensator reinigen muss oder das Gebläse ausgefallen ist.

Die DE 197 28 197 A1 offenbart ein Verfahren zur Erkennung unzulässiger Betriebszustände in einem Wäschetrockner sowie einen Wäschetrockner mit einem solchen Erkennungsverfahren. Mit dem Verfahren soll es möglich sein, getrennt oder gemeinsam verschiedene Betriebszustände von zu hoher Temperatur zu erfassen, welche aus unterschiedlichen Bereichen herrühren. Hierzu wird die Temperatur im Zuluftstrom oberhalb einer Zuluftheizung und vor der Wäschetrommel periodisch erfasst, aus zwei aufeinanderfolgend erfassten Werten ein Differenzwert bzw. Gradient gebildet, dieser Differenzwert (Gradient) mit einem vorgegebenen Differenzwert (Gradient) verglichen, wobei, wenn der neu gebildete Differenzwert absolut größer als der vorgegebene Differenzwert ist, ein Zählwert um einen Schritt erhöht wird, dieser Zählwert mit einem vorgegebenen Zählwert verglichen wird, und, wenn der aktuelle Zählwert größer als der vorgegebene Zählwert ist, die Heizung des Wäschetrockners abgeschaltet und/oder eine Betriebszustandsanzeige aktiviert wird.

Der traditionell eingesetzte Luft-Luft-Wärmetauscher - im Kreuzbetrieb oder im Gegenstrombetrieb betrieben - und die elektrische Heizung sind im Allgemeinen komplett durch eine Wärmepumpe ersetzt. Dadurch kann im Vergleich zu einem Trockner mit Luft-Luft-Wärmetauscher und Widerstandsheizung eine Reduzierung des Energiebedarfs für einen Trocknungsprozess von 20 bis 50 % erreicht werden.

Eine Kompressor-Wärmepumpe arbeitet in der Regel optimal in bestimmten Temperaturbereichen im Verdampfer und im Verflüssiger. Problematisch bei der Anwendung einer Kompressor-Wärmepumpe im Kondensationstrockner ist die meist hohe Temperatur im Verflüssiger, die prozessbedingt dazu führen können, dass das Kältemittel nicht mehr oder nicht mehr vollständig verflüssigt werden kann; dann muss der Kompressor abgeschaltet werden und / oder eine erheblich verschlechterte Wirkung der Wärmepumpe in Kauf genommen werden. Dieses Problem ist noch größer, wenn der Kompressor durch eine Zusatzheizung im Prozessluftkreis unterstützt wird, um eine schnellere Aufheizung der Prozessluft und damit kürzere Trocknungszeiten zu erreichen. Überdies kann es aufgrund einer Verunreinigung der Luftwege zu einer Behinderung der zirkulierenden Prozessluft kommen. Dies kann ebenfalls zu einer Steigerung der Temperatur des Kältemittels führen. Derartige Betriebszustände können zu einer Schädigung der Wärmepumpe oder sonstiger Teile des Trockners führen und sind daher unzulässig.

In einem herkömmlichen Trockner wird ein unzulässiger Betriebszustand, beispielsweise eine verringerte Zirkulation der Prozessluft (Luftleistungsreduzierung), dadurch ermittelt, dass eine Temperatur im Prozessluftstrom oberhalb einer Heizung für die Prozessluft und vor der Trocknungskammer in regelmäßigen Abständen erfasst wird und jeweils aus zwei aufeinander folgend erfassten Werten ein Differenzwert gebildet wird, der einem zeitlichen Gradienten entspricht. Diese Information muss bei einem Trockner, der mit einer Wärmepumpe ausgestattet ist (Wärmepumpentrockner), im Allgemeinen in dieser Form nicht zur Verfügung stehen. Beispielsweise ist in einem Wärmepumpentrockner häufig die Wärmepumpe weiter von der Trocknungskammer entfernt als die Heizung in einem herkömmlichen Kondensationstrockner. Jedenfalls ist die Erkennung eines unzulässigen Betriebszustands in einem Kondensationstrockner, der mit einer Wärmepumpe ausgestattet ist, auf diese Weise nur ungenau möglich.

Aufgabe der Erfindung war daher die Bereitstellung eines Kondensationstrockners mit einer Wärmepumpe sowie eines Verfahrens zu seinem Betrieb, bei dem auf einfache Weise ein unzulässiger Betriebszustand erkannt werden kann.

Die Lösung dieser Aufgabe wird nach dieser Erfindung erreicht durch einen Kondensationstrockner mit den Merkmalen des entsprechenden unabhängigen Patentanspruchs sowie das Verfahren des entsprechenden unabhängigen Patentanspruchs. Bevorzugte Ausführungsformen des erfindungsgemäßen Kondensationstrockners sowie des erfindungsgemäßen Verfahrens sind in entsprechenden abhängigen Patentansprüchen aufgeführt. Bevorzugten Ausführungsformen des erfindungsgemäßen Kondensationstrockners entsprechen bevorzugte Ausführungsformen des erfindungsgemäßen Verfahrens und umgekehrt, selbst wenn dies hierin nicht explizit erwähnt wird.

Gegenstand der Erfindung ist somit ein Kondensationstrockner mit einer Trocknungskammer für die zu trocknenden Gegenstände, einem Prozessluftkreis, einem ersten Gebläse im Prozessluftkreis, einer Wärmepumpe, in der ein Kältemittel zirkuliert, mit einem Verdampfer, einem Kompressor, einem Verflüssiger und einer Drossel, sowie einem Temperaturfühler zum Messen einer Temperatur des Kältemittels und einer Steuerung, welche Steuerung erste Mittel zum Vergleich einer Temperatur T_{K} des Kältemittels mit einer für das Kältemittel in der Steuerung gespeicherten oberen Grenztemperatur T_{K}^{lim1} umfasst. Dazu umfasst die Steuerung zweite Mittel für das Ausschalten des Kompressors, wenn T_{K} größer oder gleich T_{K}^{lim1} ist, und für das Einschalten des Kompressors jeweils nach einem Abschalten; eine Zählvorrichtung zur Ermittlung einer Anzahl n an Fällen, in denen der Kompressor ausgeschaltet wird, welche Zählvorrichtung in jedem Fall eines Ausschaltens um 1 inkrementiert wird; und dritte Mittel zum Vergleich der Anzahl n mit einer in der Steuerung gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands umfasst.

Der hierin verwendete Begriff "unzulässiger Betriebszustand" ist breit auszulegen. Hiermit ist jeder Betriebszustand gemeint, der zu einer Beeinträchtigung eines Trocknungsprozesses und/oder zu einer Schädigung des Kondensationstrockners führen kann.

Gemäß einer bevorzugten Ausgestaltung des erfindungsgemäßen Kondensationstrockners sind die zweiten Mittel eingerichtet für das Einschalten des Kompressors erst nach Ablauf eines Verzögerungszeitraums Δtᵥ jeweils nach einem Abschalten. Besonders bevorzugt ist dabei, dass der Verzögerungszeitraum Δtᵥ größer ist als ein Zeitraum, innerhalb dessen jeweils nach einem Abschalten des Kompressors ein Druckausgleich innerhalb der Wärmepumpe eintritt. Ein solcher Druckausgleich benötigt eine Zeit von etwa einer Minute; in dieser Zeit bauen sich Druckunterschiede ab, die durch die Wirkungen des Kompressors und der Drossel im Kältemittel zwischen dem Verflüssiger und dem Verdampfer aufgebaut werden, wobei das Kältemittel im Verflüssiger entspannt wird, so dass insbesondere seine Temperatur sinkt. Somit kann durch ein Abschalten eines Kompressors und den nachfolgenden Druckausgleich ein kritischer Betriebszustand der Wärmepumpe, welcher durch eine exzessiv hohe Temperatur im Bereich hohen Drucks gekennzeichnet ist, durch ein Abschalten des Kompressors schnell und wirkungsvoll beendet werden. Ganz besonders bevorzugt hat der Verzögerungszeitraum Δtᵥ eine Länge von etwa drei Minuten.

Gemäß einer zusätzlichen bevorzugten Ausgestaltung des Kondensationstrockners sind die zweiten Mittel derart eingerichtet, dass jeweils nach Ablauf eines Verzögerungszeitraums Δt_{V} nach einem Abschalten des Kompressors zunächst ermittelt wird, ob T_{K} größer oder gleich T_{K}^{lim1} ist, dass der Kompressor nur erneut eingeschaltet wird, wenn T_{K} kleiner als T_{K}^{lim1} ist, und dass die Zählvorrichtung um 1 inkrementiert wird sowie das erneute Einschalten des Kompressors für einen weiteren Verzögerungszeitraum Δt_{V} unterbleibt, wenn T_{K} größer oder gleich T_{K}^{lim1} ist. Dabei sind in einem Fall, in dem auch das Abschalten des Kompressors nicht zu einer schnellen Beendigung des kritischen Betriebszustandes der Wärmepumpe führt, weitere Maßnahmen möglich, insbesondere ein verlängertes Abschalten des Kompressors, um weitere Zeit für den Abbau einer unerwünscht hohen Temperatur innerhalb der Wärmepumpe zu gewinnen.

In einer weiteren bevorzugten Ausführungsform des Kondensationstrockners befindet sich der Temperaturfühler am Ausgang des Verflüssigers oder am Ausgang des Kompressors.

Es ist überdies bevorzugt, wenn im erfindungsgemäßen Kondensationstrockner in der Wärmepumpe ein zusätzlicher Wärmetauscher angeordnet ist. Hierbei ist in einer bevorzugten Ausführungsform der zusätzliche Wärmetauscher in einem Prozessluftkanal zwischen dem Verdampfer und dem Verflüssiger angeordnet. Alternativ ist der zusätzliche Wärmetauscher in einem Kühlluftkanal angeordnet, wobei in diesem Kühlluftkanal ein Luft-Luft-Wärmetauscher vorhanden sein kann.

Überdies umfasst der erfindungsgemäße Kondensationstrockner vorzugsweise ein zweites Gebläse zur Kühlung der Wärmepumpe. Das zweite Gebläse ist vorzugsweise in einem Kühlluftkanal und/oder der Umgebung des Kompressors angeordnet.

Der erfindungsgemäße Kondensationstrockner weist vorzugsweise ein akustisches und/oder optisches Anzeigemittel zur Anzeige eines unzulässigen Betriebszustands auf. Ein optisches Anzeigemittel kann beispielsweise ein Flüssigkristalldisplay sein, auf dem bestimmte Aufforderungen oder Hinweise angegeben sind. Es können zudem oder alternativ Leuchtdioden in einer oder mehreren Farben aufleuchten. Die Art der Anzeige eines unzulässigen Betriebszustandes kann von der Art des unzulässigen Betriebszustands abhängig sein.

Bei einem im Allgemeinen weniger kritischen ersten unzulässigen Betriebszustand könnte beispielsweise auf einem Flüssigkristalldisplay eine Aufforderung, die Luftwege im Kondensationstrockner zu reinigen, angegeben sein. Alternativ oder in Ergänzung hierzu könnte eine Leuchtdiode, beispielsweise in einer gelbroten Farbe, aufleuchten.

Bei einem zweiten unzulässigen Betriebszustand, der in der Regel kritisch ist, könnte beispielsweise auf einem Flüssigkristalldisplay ein Hinweis, dass der Trocknungsprozess unterbrochen wurde, der Kältemittelkreislauf überprüft und/oder ein Servicetechniker einzuschalten ist, angegeben sein. Alternativ oder in Ergänzung hierzu könnte eine Leuchtdiode, beispielsweise in einer tiefroten Farbe, aufleuchten.

Die Anzeige könnte auch über eine akustische Anzeige erfolgen, wobei unterschiedliche unzulässige Betriebszustände durch unterschiedliche Pieptöne angezeigt werden könnten.

Die Erwärmung der Prozessluft kann ausschließlich über den Verflüssiger der Wärmepumpe stattfinden. Es kann allerdings zusätzlich auch eine elektrische Heizung verwendet werden.

Wenn im erfindungsgemäßen Kondensationstrockner neben der Wärmepumpe eine weitere Heizung eingesetzt wird, ist diese vorzugsweise eine Zweistufen-Heizung. Die Steuerung dieser Heizung wird in einer bevorzugten Ausführungsform der Erfindung ebenfalls zur Regelung der Temperatur des Kältemittels herangezogen.

Die Erfindung betrifft außerdem ein Verfahren zum Betrieb eines Kondensationstrockners mit einer Trocknungskammer für die zu trocknenden Gegenstände, einem Prozessluftkreis, einem ersten Gebläse im Prozessluftkreis, einer Wärmepumpe, in der ein Kältemittel zirkuliert, mit einem Verdampfer, einem Kompressor, einem Verflüssiger und einer Drossel, sowie einem Temperaturfühler zum Messen einer Temperatur des Kältemittels, und einer Steuerung, wobei die Steuerung erste Mittel zum Vergleich einer Temperatur T_{K} des Kältemittels mit einer für das Kältemittel in der Steuerung gespeicherten oberen Grenztemperatur T_{K}^{lim1}; zweite Mittel für das Ausschalten des Kompressors, wenn T_{K} größer oder gleich T_{K}^{lim1} ist, und für das Einschalten des Kompressors jeweils nach einem Abschalten; eine Zählvorrichtung zur Ermittlung einer Anzahl n an Fällen, in denen der Kompressor ausgeschaltet wird, welche Zählvorrichtung in jedem Fall eines Ausschaltens um 1 inkrementiert wird; und dritte Mittel zum Vergleich der Anzahl n mit einer in der Steuerung gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands umfasst, bei welchem Verfahren folgende Schritte erfolgen:
(a) Setzen der Zählvorrichtung auf Null und Einschalten des Kompressors durch die zweiten Mittel beim Beginnen des Verfahrens;
(b) zyklisch wiederholtes Messen einer Temperatur T_{K} des Kältemittels mittels des Temperaturfühlers und Vergleichen von T_{K} mittels der ersten Mittel mit einer in der Steuerung gespeicherten oberen Grenztemperatur T_{K}^{lim1};
(c) Ausschalten des Kompressors durch die zweiten Mittel, wenn T_{K} größer oder gleich T_{K}^{lim1} ist;
(d) Inkrementieren der Anzahl n in der Zählvorrichtung um den Wert 1 für jeden Fall, dass der Kompressor ausgeschaltet wird;
(e) erneutes Einschalten des Kompressors durch die zweiten Mittel jeweils nach einem Abschalten;
(f) Vergleichen, mittels der dritten Mittel, der Anzahl n mit einer in der Steuerung gespeicherten vorgegebenen Grenzanzahl nₗᵢₘ; und
(a) Auswerten der Differenz Δn = (n - nₗᵢₘ) in Hinblick auf das Vorhandensein eines unzulässigen Betriebszustands.

Im Rahmen einer bevorzugten Weiterbildung dieses Verfahrens schalten die zweiten Mittel den Kompressor erst nach Ablauf eines Verzögerungszeitraums Δtᵥ jeweils nach einem Abschalten erneut ein. Besonders bevorzugt ermitteln die zweiten Mittel (27) jeweils nach Ablauf eines Verzögerungszeitraums Δt_{V} nach einem Abschalten des Kompressors (14) zunächst, ob T_{K} größer oder gleich T_{K}^{lim1} ist, wonach sie den Kompressor (14) nur dann erneut einschalten, wenn T_{K} kleiner als T_{K}^{lim1} ist, und wonach die Zählvorrichtung um 1 inkrementiert wird sowie das erneute Einschalten des Kompressors für einen weiteren Verzögerungszeitraum Δt_{V} unterbleibt, wenn T_{K} größer oder gleich T_{K}^{lim1} ist. Während des Ablaufs des Verzögerungszeitraums bauen sich Druckunterschiede ab, die durch die Wirkungen des Kompressors und der Drossel im Kältemittel zwischen dem Verflüssiger und dem Verdampfer aufgebaut werden, wobei das Kältemittel im Verflüssiger entspannt wird, so dass insbesondere seine Temperatur sinkt. Somit kann durch ein Abschalten eines Kompressors und den nachfolgenden Druckausgleich ein kritischer Betriebszustand der Wärmepumpe, welcher durch eine exzessiv hohe Temperatur im Bereich hohen Drucks gekennzeichnet ist, durch ein Abschalten des Kompressors schnell und wirkungsvoll beendet werden. Gegebenenfalls sind zur Beendigung eines kritischen Betriebszustandes der Wärmepumpe führt, weitere Maßnahmen möglich, insbesondere ein verlängertes Abschalten des Kompressors, um weitere Zeit für den Abbau einer unerwünscht hohen Temperatur innerhalb der Wärmepumpe zu gewinnen.

Gemäß einer anderen bevorzugten Weiterbildung des Verfahrens wird für den Fall Δn größer oder gleich n¹, wobei n¹ ein in der Steuerung gespeicherter vorgegebener Wert ist, ein erster unzulässiger Betriebszustand angezeigt wird. Dabei kann die Anzeige eines ersten unzulässigen Betriebszustands die Aufforderung, die Luftwege im Kondensationstrockner zu reinigen, umfassen. Weiter bevorzugt ist es, dass für den Fall Δn größer oder gleich n², wobei n² ein in der Steuerung gespeicherter vorgegebener Wert ist, ein zweiter unzulässiger Betriebszustand angezeigt wird. Dabei kann neben der Anzeige eines zweiten unzulässigen Betriebszustands ein stattfindender Trocknungsprozess unterbrochen werden.

Im Allgemeinen gilt: n² > n¹.

Zur Regulierung der Temperatur des Kältemittels in der Wärmepumpe kann eine Kühlvorrichtung für die Wärmepumpe verwendet werden, die vorzugsweise ein zweites Gebläse umfasst. Das zweite Gebläse kann direkt zu einer Abkühlung von Komponenten der Wärmepumpe verwendet werden, insbesondere des Kompressors. Vorzugsweise sind jedoch das zweite Gebläse und ein zusätzlicher Wärmetauscher in einem Kühlluftkanal angeordnet, wobei sich der zusätzliche Wärmetauscher in der Wärmepumpe befindet. Im Kühlluftkanal kann sich noch ein weiterer Luft-Luft-Wärmetauscher befinden. Vorzugsweise ist der ggf. vorhandene Luft-Luft-Wärmetauscher abnehmbar. Dies ist besonders vorteilhaft, da ein abnehmbarer Wärmetauscher leichter von Flusen gereinigt werden kann.

Erfindungsgemäß ist es bevorzugt, wenn Prozessluft und Kühlluft bzw. Prozessluft und Kältemittel in der Wärmepumpe jeweils in einem Kreuz- bzw. Gegenstromverfahren durch die entsprechenden Wärmetauscher geführt werden.

Das im Wärmepumpenkreis verwendete Kältemittel ist vorzugsweise ausgewählt aus der Gruppe, die Propan, Kohlendioxid und fluorierte Kohlenwasserstoffverbindungen umfasst. Vorzugsweise kommt ein Kältemittel aus der Gruppe umfassend die bekannte Verbindungen oder Gemische R 134a, R152a, R407C und R410A zum Einsatz.

Die Wärmepumpe im erfindungsgemäßen Kondensationstrockner weist neben Verdampfer, Verflüssiger und Kompressor in Fließrichtung des Kältemittels zwischen dem Verflüssiger und dem Verdampfer eine Drossel, auch als Entspannungsventil oder Drosselventil bezeichnet, auf. Die Drossel kann insbesondere ein Ventil, eine Kapillare oder eine Blende sein.

Die Temperatur des Kältemittels der Wärmepumpe, insbesondere im Verflüssiger, wird erfindungsgemäß im Allgemeinen über die Steuerung der Wärmepumpe und ggf. einen zusätzlichen Wärmetauscher im zulässigen Bereich gehalten. Wenn sich beim erfindungsgemäßen Kondensationstrockner im Prozessluftkreis vor dem Eintritt in die Trocknungskammer eine zusätzliche Heizung befindet, wird vorzugsweise die Steuerung der Wärmepumpe in Abstimmung mit der Steuerung der Heizung durchgeführt.

Da mit fortschreitendem Trocknungsgrad der im Kondensationstrockner zu trocknenden Gegenstände die notwendige Energie für das Trocknen abnimmt, ist es zweckmäßig, die Heizung entsprechend zu regeln, d.h. mit fortschreitendem Trocknungsgrad deren Heizleistung zu vermindern, um ein Gleichgewicht zwischen der zugeführten und der notwendigen Trocknungsenergie aufrecht zu erhalten.

Mit zunehmendem Trocknungsgrad der zu trocknenden Gegenstände, insbesondere Wäsche, wird somit eine geringere Heizleistung oder sogar eine zunehmende Kühlleistung der Wärmepumpe erforderlich. Insbesondere würde nach einer abgeschlossenen Trocknungsphase die Temperatur im Prozessluftkreis stark ansteigen. Im Allgemeinen wird daher die Wärmepumpe und ggf. eine zusätzliche Heizung im Kondensationstrockner so geregelt, dass in der Trocknungskammer eine maximal zulässige Temperatur nicht überschritten wird.

Weitere Einzelheiten der Erfindung ergeben sich aus der nachfolgenden Beschreibung von nicht einschränkenden Ausführungsbeispielen für den erfindungsgemäßen Kondensationstrockner und ein diesen Kondensationstrockner einsetzendes Verfahren. Dabei wird Bezug genommen auf die Figuren 1 bis 5.
Fig. 1 zeigt einen vertikalen Schnitt durch einen Kondensationstrockner gemäß einer ersten Ausführungsform;
Fig. 2 zeigt eine schematische Darstellung des Prozessluftkreises und der Wärmepumpe für die in Fig. 1 gezeigte erste Ausführungsform;
Fig. 3 zeigt einen vertikalen Schnitt durch einen Kondensationstrockner gemäß einer zweiten Ausführungsform, bei der eine zusätzliche Heizung und ein zusätzlicher Luft-Luft-Wärmetauscher verwendet werden;
Fig. 4 zeigt eine schematische Darstellung des Prozesstuftkreises und der Wärmepumpe für die in Fig. 3 gezeigte zweite Ausführungsform; und
Fig. 5 zeigt eine schematische Darstellung des Prozessluftkreises und der Wärmepumpe für eine dritte Ausführungsform.

Figur 1 zeigt einen senkrecht geschnittenen Kondensationstrockner (im Folgenden mit "Trockner" abgekürzt) gemäß einer ersten Ausführungsform der Erfindung, bei der die Heizung der Prozessluft ausschließlich über den Verflüssiger der Wärmepumpe erfolgt.

Der in Figur 1 dargestellte Trockner 1 weist eine um eine horizontale Achse drehbare Trommel als Trocknungskammer 3 auf, innerhalb welcher Mitnehmer 4 zur Bewegung von Wäsche während einer Trommeldrehung befestigt sind. Prozessluft wird mittels eines ersten Gebläses 19 durch eine Trommel 3 sowie eine Wärmepumpe 13,14,15,17 in einem Luftkanal 2 im geschlossenen Kreis geführt (Prozessluftkreis 2). Die in einem Verflüssiger 15 der Wärmepumpe 13,14,15,17 erwärmte Prozessluft wird nach Durchgang durch die Trommel 3 und Feuchtigkeitsaufnahme abgekühlt und nach Kondensation der in der Prozessluft enthaltenen Feuchtigkeit wieder durch den Verflüssiger 15 erwärmt. Dabei wird erwärmte Luft von hinten, d.h. von der einer Tür 5 gegenüberliegenden Seite der Trommel 3, durch deren gelochten Boden in die Trommel 3 geleitet, kommt dort mit der zu trocknenden Wäsche in Berührung und strömt durch die Befüllöffnung der Trommel 3 zu einem Flusensieb 6 innerhalb einer die Befüllöffnung verschließenden Tür 5. Anschließend wird der Luftstrom in der Tür 5 nach unten umgelenkt und im Luftkanal 2 zum Verdampfer 13 einer Wärmepumpe 13,14,15,17 geführt, wo sie abgekühlt wird. Das sich dabei abscheidende Kondensat wird in einem Kondensat-Behälter 30 aufgefangen, von wo aus es durch Entleeren oder Abpumpen entsorgt werden kann. Das im Verdampfer 13 verdampfte Kältemittel der Wärmepumpe wird über einen Kompressor 14 zum Verflüssiger 15 geleitet. Im Verflüssiger 15 verflüssigt sich das Kältemittel unter Wärmeabgabe an die Prozessluft. Das nun in flüssiger Form vorliegende Kältemittel wird anschließend zu einem zusätzlichen Wärmetauscher 16 geführt, der sich zusammen mit einem zweiten Gebläse 20 in einem Kühlluftkanal 12 befindet, und von dort über ein Drosselventil 17 wiederum zum Verdampfer 13, wodurch der Kältemittelkreis geschlossen ist. Die Kühlluft wird der Raumluft entnommen und nach dem Wärmetausch wieder der Raumluft zugeführt.

Die Trommel 3 wird in der in Fig. 1 gezeigten Ausführungsform am hinteren Boden mittels eines Drehlagers und vorne mittels eines Lagerschildes 7 gelagert, wobei die Trommel 3 mit einer Krempe auf einem Gleitstreifen 8 am Lagerschild 7 aufliegt und so am vorderen Ende gehalten wird. Die Steuerung des Kondensationstrockners erfolgt über eine Steuerung 10, die vom Benutzer über eine Bedieneinheit 9 geregelt werden kann.

Zusätzlich zur Steuerung 10 oder integriert in die Steuerung 10 umfasst der Kondensationstrockner 1 erste Mittel 26 zum Vergleich einer Temperatur T_{K} des Kältemittels mit einer für das Kältemittel in der Steuerung 10 gespeicherten oberen Grenztemperatur T_{K}^{lim1}; zweite Mittel 27 für das Ausschalten des Kompressors 14, wenn T_{K} größer oder gleich T_{K}^{lim1} ist; und ein erneutes Einschalten des Kompressors 14, und eine Zählvorrichtung 28 zur Ermittlung einer Anzahl n an Fällen, in denen der Kompressor 14 ausgeschaltet wird; und dritte Mittel 29 zum Vergleich der Anzahl n mit einer in der Steuerung 10 gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands.

23 bedeutet den Ausgang des Verflüssigers 15. 24 bedeutet den Ausgang des Kompressors 14. Bei der in Fig. 1 gezeigten Ausführungsform ist jeweils ein Temperaturfühler 22 an den Ausgängen 23 und 24 angeordnet.

Ein optisches Anzeigemittel 25 dient zur Anzeige eines unzulässigen Betriebszustandes, wobei verschiedene Farben unterschiedliche unzulässige Betriebszustände anzeigen können.

Es sind die zweiten Mittel 27 eingerichtet für das Einschalten des Kompressors 14 erst nach Ablauf eines Verzögerungszeitraums Δt_{V} jeweils nach einem Abschalten. Dieser Verzögerungszeitraum Δt_{V} ist insbesondere größer als ein Zeitraum, innerhalb dessen jeweils nach einem Abschalten des Kompressors 14 ein Druckausgleich innerhalb der Wärmepumpe 13,14,15,17 eintritt. Ein solcher Druckausgleich benötigt eine Zeit von etwa einer Minute; in dieser Zeit bauen sich Druckunterschiede ab, die durch die Wirkungen des Kompressors 14 und der Drossel 17 zwischen dem Verflüssiger 15 und dem Verdampfer 13 aufgebaut werden, wobei das Kältemittel im Verflüssiger 15 entspannt wird, so dass insbesondere seine Temperatur sinkt. Somit kann durch ein Abschalten des Kompressors 14 und den nachfolgenden Druckausgleich ein kritischer Betriebszustand der Wärmepumpe 13,14,15,17, welcher durch eine exzessiv hohe Temperatur im Bereich hohen Drucks gekennzeichnet ist, durch ein Abschalten des Kompressors 14 schnell und wirkungsvoll beendet werden. Konkret hat der Verzögerungszeitraum Δtᵥ eine Länge von etwa drei Minuten.

Weiter sind die zweiten Mittel 27 derart eingerichtet, dass jeweils nach Ablauf eines Verzögerungszeitraums Δt_{V} nach einem Abschalten des Kompressors 14 zunächst ermittelt wird, ob T_{K} größer oder gleich T_{K}^{lim1} ist, wonach der Kompressor 14 nur erneut eingeschaltet wird, wenn T_{K} kleiner als T_{K}^{lim1} ist, und wonach die Zählvorrichtung 28 um 1 inkrementiert wird sowie das erneute Einschalten des Kompressors 14 für einen weiteren Verzögerungszeitraum Δt_{V} unterbleibt, wenn T_{K} größer oder gleich T_{K}^{lim1} ist. Dabei sind in einem Fall, in dem auch das Abschalten des Kompressors 14 nicht zu einer schnellen Beendigung des kritischen Betriebszustandes der Wärmepumpe 13,14,15,17 führt, weitere Maßnahmen möglich, insbesondere ein verlängertes Abschalten des Kompressors 14, um weitere Zeit für den Abbau einer unerwünscht hohen Temperatur innerhalb der Wärmepumpe 13,14,15,17 zu gewinnen.

Figur 2 zeigt eine schematische Darstellung des Prozessluftkreises und der Wärmepumpe für die in Fig. 1 gezeigte erste Ausführungsform. Während die Prozessluft im geschlossenen Prozessluftkreis 2 und das Kältemittel im geschlossenen Kreislauf der Wärmepumpe 13,14,15,17 geführt wird, wird die mittels des zweiten Gebläses 20 zur Kühlung im zusätzlichen Wärmetauscher 16 verwendete Luft der Raumluft entnommen und nach Durchgang durch den zusätzlichen Wärmetauscher 16 wieder der Raumluft zugeführt.

Figur 3 zeigt einen senkrecht geschnittenen Kondensationstrockner (im Folgenden mit "Trockner" abgekürzt) gemäß einer zweiten Ausführungsform, bei der sich ein zusätzlicher Wärmetauscher sowohl in der Wärmepumpe als auch im Kühlluftkanal eines Luft-Luft-Wärmetauschers befindet. Außerdem wird bei der in Fig. 3 gezeigten Ausführungsform eine zusätzliche Heizung verwendet.

Der in Figur 3 dargestellte Trockner 1 weist eine um eine horizontale Achse drehbare Trommel als Trocknungskammer 3 auf, innerhalb welcher Mitnehmer 4 zur Bewegung von Wäsche während einer Trommeldrehung befestigt sind. Prozessluft wird mittels eines ersten Gebläses 19 über eine Heizung 18, durch eine Trommel 3, einen Luft-Luft-Wärmetauscher 11,12 sowie eine Wärmepumpe 13,14,15,17 in einem Luftkanal 2 im geschlossenen Kreis geführt (Prozessluftkreis 2). Nach Durchgang durch die Trommel 3 wird die feuchte, warme Prozessluft abgekühlt und nach Kondensation der in der Prozessluft enthaltenen Feuchtigkeit wieder erwärmt. Dabei wird von der Heizung 18 bzw. dem Verflüssiger 15 erwärmte Luft von hinten, d.h. von der einer Tür 5 gegenüberliegenden Seite der Trommel 3, durch deren gelochten Boden in die Trommel 3 geleitet, kommt dort mit der zu trocknenden Wäsche in Berührung und strömt durch die Befüllöffnung der Trommel 3 zu einem Flusensieb 6 innerhalb einer die Befüllöffnung verschließenden Tür 5. Anschließend wird der Luftstrom in der Tür 5 nach unten umgelenkt und von dem Luftkanal 2 zum Luft-Luft- Wärmetauscher 11,12 geleitet. Dort kondensiert infolge Abkühlung die von der Prozessluft aus den Wäschestücken aufgenommene Feuchtigkeit zumindest teilweise und wird im Kondensat-Behälter 21 aufgefangen, von dem aus sie entsorgt werden kann. Anschließend wird die etwas abgekühlte Prozessluft zum Verdampfer 13 einer Wärmepumpe 13,14,15,17 geführt, wo sie weiter abgekühlt wird, wobei das dort anfallende Kondensat im Kondensat-Behälter 30 aufgefangen wird, von dem aus es durch Entleeren oder Abpumpen entsorgt werden kann. Das im Verdampfer 13 verdampfte Kältemittel der Wärmepumpe wird über einen Kompressor 14 zum Verflüssiger 15 geleitet. Im Verflüssiger 15 verflüssigt sich das Kältemittel unter Wärmeabgabe an die Prozessluft. Das nun in flüssiger Form vorliegende Kältemittel wird anschließend zu einem zusätzlichen Wärmetauscher 16 geführt, der sich im Kühlluftkanal 12 des Luft-Luft-Wärmetauschers 11,12 zwischen diesem und einem zweiten Gebläse 20 befindet, und von dort über ein Drosselventil 17 wiederum zum Verdampfer 13, wodurch der Kältemittelkreis geschlossen ist. Die Kühlluft wird der Raumluft entnommen und nach Durchgang durch den Luft-Luft-Wärmetauscher 11,12 wieder der Raumluft zugeführt.

Die Trommel 3 wird in der in Fig. 3 gezeigten Ausführungsform am hinteren Boden mittels eines Drehlagers und vorne mittels eines Lagerschildes 7 gelagert, wobei die Trommel 3 mit einer Krempe auf einem Gleitstreifen 8 am Lagerschild 7 aufliegt und so am vorderen Ende gehalten wird. Die Steuerung des Kondensationstrockners erfolgt über eine Steuerung 10, die vom Benutzer über eine Bedieneinheit 9 geregelt werden kann.

Zusätzlich zur Steuerung 10 oder integriert in die Steuerung 10 umfasst der Kondensationstrockner 1 erste Mittel 26 zum Vergleich einer Temperatur T_{K} des Kältemittels mit einer für das Kältemittel in der Steuerung 10 gespeicherten oberen Grenztemperatur T_{K}^{lim1}; zweite Mittel 27 für das Ausschalten des Kompressors 14, wenn T_{K} größer oder gleich T_{K}^{lim1} ist; und für das Einschalten des Kompressors 14, und eine Zählvorrichtung 28 zur Ermittlung einer Anzahl n an Fällen, in denen der Kompressor 14 ein- oder ausgeschaltet wird; und dritte Mittel 29 zum Vergleich der Anzahl n mit einer in der Steuerung 10 gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands.

23 bedeutet den Ausgang des Verflüssigers 15. 24 bedeutet den Ausgang des Kompressors 14. Bei der in Fig. 3 gezeigten Ausführungsform ist jeweils ein Temperaturfühler 22 an den Ausgängen 23 und 24 angeordnet. Ein optisches Anzeigemittel 25 dient zur Anzeige eines unzulässigen Betriebszustandes.

Figur 4 zeigt eine schematische Darstellung des Prozessluftkreises und der Wärmepumpe für die in Fig. 3 gezeigte zweite Ausführungsform. Während die Prozessluft im geschlossenen Prozessluftkreis 2 und das Kältemittel im geschlossenen Kreislauf der Wärmepumpe 13,14,15 geführt wird, wird die zur Kühlung im Luft-Luft-Wärmetauscher 11,12 verwendete Luft der Raumluft entnommen, über das zweite Gebläse 20 nach Durchgang durch den zusätzlichen Wärmetauscher 16 zum Luft-Luft-Wärmetauscher 11,12 geleitet und anschließend wieder der Raumluft zugeführt.

Fig. 5 zeigt eine schematische Darstellung des Prozessluftkreises und der Wärmepumpe für eine dritte Ausführungsform. Bei dieser Ausführungsform ist der zusätzliche Wärmetauscher 16 im Kühlluftkanal 12 auf der dem Luft-Luft-Wärmetauscher 11,12 abgewandten Seite des zweiten Gebläses 20 angeordnet. Der Wärmetauscher 16 befindet sich somit im Ansaugbereich der Kühlluft.

Die Erfindung hat den Vorteil, dass der Betrieb eines Kondensationstrockners auf einfache und wirkungsvolle Weise überwacht werden kann. Unzulässige Betriebszustände können sicher angezeigt werden, so dass geeignete Gegenmaßnahmen ergriffen werden können. Die Wärmepumpe und insbesondere deren Verflüssiger können in einem optimalen Temperaturbereich arbeiten. Dies ermöglicht den Betrieb des Kondensationstrockners mit einer besonders günstigen Energiebilanz. Außerdem wird die Wärmepumpe geschont. In jedem Falle ist in einem solchen Kondensationstrockner die Erkennung eines unzulässigen Betriebszustandes auf einfache Weise möglich; es kann somit leicht und umgehend für Abhilfe gesorgt oder ein Betrieb unter kritischen Bedingungen verhindert werden.

## Patentansprüche

1. Kondensationstrockner (1) mit einer Trocknungskammer (3) für die zu trocknenden Gegenstände, einem Prozessluftkreis (2), einem ersten Gebläse (19) im Prozessluftkreis (2), einer Wärmepumpe (13,14,15,17), in der ein Kältemittel zirkuliert, mit einem Verdampfer (13), einem Kompressor (14), einem Verflüssiger (15) und einer Drossel (17), sowie einem Temperaturfühler (22) zum Messen einer Temperatur des Kältemittels und einer Steuerung (10), welche Steuerung (10) erste Mittel (26) zum Vergleich einer Temperatur T_{K} des Kältemittels mit einer für das Kältemittel in der Steuerung (10) gespeicherten oberen Grenztemperatur T_{K}^{lim1} umfasst, **dadurch gekennzeichnet, dass** die Steuerung (10) zweite Mittel (27) für das Ausschalten des Kompressors (14), wenn T_{K} größer oder gleich T_{K}^{lim1} ist, und für das Einschalten des Kompressors (14) jeweils nach einem Abschalten; eine Zählvofrichtung (28) zur Ermittlung einer Anzahl n an Fällen, in denen der Kompressor (14) ausgeschaltet wird, welche Zählvorrichtung (28) in jedem Fall eines Ausschaltens um 1 inkrementiert wird; und dritte Mittel (29) zum Vergleich der Anzahl n mit einer in der Steuerung (10) gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands umfasst.

2. Kondensationstrockner (1) nach Anspruch 1, **dadurch gekennzeichnet, dass** die zweiten Mittel (27) eingerichtet sind für das Einschalten des Kompressors (14) erst nach Ablauf eines Verzögerungszeitraums Δt_{V} jeweils nach einem Abschalten.

3. Kondensationstrockner (1) nach Anspruch 2, **dadurch gekennzeichnet, dass** der Verzögerungszeitraum Δt_{V} größer ist als ein Zeitraum, innerhalb dessen jeweils nach einem Abschalten des Kompressors (14) ein Druckausgleich innerhalb der Wärmepumpe (13,14,15,17) eintritt.

4. Kondensationstrockner (1) nach einem der Ansprüche 2 und 3, **dadurch gekennzeichnet, dass** der Verzögerungszeitraum Δt_{V} eine Länge von etwa drei Minuten hat.

5. Kondensationstrockner (1) nach einem der Ansprüche 2 bis 4, **dadurch gekennzeichnet, dass** die zweiten Mittel (27) derart eingerichtet sind, dass jeweils nach Ablauf eines Verzögerungszeitraums Δt_{V} nach einem Abschalten des Kompressors (14) zunächst ermittelt wird, ob T_{K} größer oder gleich T_{K}^{lim1} ist, dass der Kompressor (14) nur erneut eingeschaltet wird, wenn T_{K} kleiner als T_{K}^{lim1} ist, und dass die Zählvorrichtung um 1 inkrementiert wird sowie das erneute Einschalten des Kompressors für einen weiteren Verzögerungszeitraum Δt_{V} unterbleibt, wenn T_{K} größer oder gleich T_{K}^{lim1} ist.

6. Kondensationstrockner (1) nach einem der vorigen Ansprüche, **dadurch gekennzeichnet, dass** sich der Temperaturfühler (22) am Ausgang (23) des Verflüssigers (15) oder am Ausgang (24) des Kompressors (14) befindet.

7. Kondensationstrockner (1) nach einem der vorigen Ansprüche **dadurch gekennzeichnet, dass** in der Wärmepumpe (13,14,15,17) ein zusätzlicher Wärmetauscher (16) angeordnet ist.

8. Kondensationstrockner (1) nach Anspruch 7, **dadurch gekennzeichnet, dass** der zusätzliche Wärmetauscher (16) in einem Prozessluftkanal (11) zwischen dem Verdampfer (13) und dem Verflüssiger (15) angeordnet ist.

9. Kondensationstrockner (1) nach einem der Ansprüche 7 und 8, **dadurch gekennzeichnet, dass** der zusätzliche Wärmetauscher (16) in einem Kühlluftkanal (12) angeordnet ist.

10. Kondensationstrockner (1) nach einem der vorigen Ansprüche, **dadurch gekennzeichnet, dass** er ein zweites Gebläse (20) zur Kühlung der Wärmepumpe (13,14,15,17) umfasst.

11. Kondensationstrockner (1) nach Anspruch 10, **dadurch gekennzeichnet, dass** das zweite Gebläse (20) in einem Kühlluftkanal (12) und/oder der Umgebung des Kompressors (14) angeordnet ist.

12. Kondensationstrockner (1) nach einem der vorigen Ansprüche, **dadurch gekennzeichnet, dass** er ein akustisches und/oder optisches Anzeigemittel (25) zur Anzeige eines unzulässigen Betriebszustands aufweist.

13. Verfahren zum Betrieb eines Kondensationstrockners (1) mit einer Trocknungskammer (3) für die zu trocknenden Gegenstände, einem Prozessluftkreis (2), einem ersten Gebläse (19) im Prozessluftkreis (2), einer Wärmepumpe (13,14,15,17), in der ein Kältemittel zirkuliert, mit einem Verdampfer (13), einem Kompressor (14), einem Verflüssiger (15) und einer Drossel (17), sowie einem Temperaturfühler (22) zum Messen einer Temperatur des Kältemittels, und einer Steuerung (10), wobei die Steuerung (10) erste Mittel (26) zum Vergleich einer Temperatur T_{K} des Kältemittels mit einer in der Steuerung (10) gespeicherten oberen Grenztemperatur T_{K}^{lim1}; zweite Mittel (27) für das Ausschalten des Kompressors (14), wenn T_{K} größer oder gleich T_{K}^{lim1} ist, und für das Einschalten des Kompressors (14) jeweils nach einem Abschalten; eine Zählvorrichtung (28) zur Ermittlung einer Anzahl n an Fällen, in denen der Kompressor (14) ausgeschaltet wird, welche Zählvorrichtung (28) in jedem Fall eines Ausschaltens um 1 inkrementiert wird; und dritte Mittel (29) zum Vergleich der Anzahl n mit einer in der Steuerung (10) gespeicherten vorgegebenen Grenzanzahl nₗᵢₘ und zur Auswertung der Differenz Δn = (n - nₗᵢₘ) in Hinblick auf das Vorhandensein eines unzulässigen Betriebszustands umfasst, welches Verfahren folgende Schritte aufweist:
(a) Setzen der Zählvorrichtung (28) auf Null und Einschalten des Kompressors (14) durch die zweiten Mittel (27) beim Beginnen des Verfahrens;
(b) zyklisch wiederholtes Messen einer Temperatur T_{K} des Kältemittels mittels des Temperaturfühlers (22) und Vergleichen von T_{K} mittels der ersten Mittel (26) mit einer für das Kältemittel in der Steuerung (10) gespeicherten oberen Grenztemperatur T_{K}^{lim1};
(c) Ausschalten des Kompressors (14) durch die zweiten Mittel (27), wenn T_{K} größer oder gleich T_{K}^{lim1} ist;
(d) Inkrementieren der Anzahl n in der Zählvorrichtung (28) um den Wert 1 für jeden Fall, dass der Kompressor (14) ausgeschaltet wird;
(e) erneutes Einschalten des Kompressors (14) durch die zweiten Mittel (27) jeweils nach einem Abschalten;
(f) Vergleichen, mittels der dritten Mittel (29), der Anzahl n mit einer in der Steuerung (10) gespeicherten vorgegebenen Grenzanzahl nₗᵢₘ; und
(g) Auswerten der Differenz Δn= (n - nₗᵢₘ) in Hinblick auf das Vorhandensein eines unzulässigen Betriebszustands.

14. Verfahren nach Anspruch 13, **dadurch gekennzeichnet, dass** die zweiten Mittel (27) den Kompressor (14) erst nach Ablauf eines Verzögerungszeitraums Δt_{V} jeweils nach einem Abschalten erneut einschalten.

15. Verfahren nach Anspruch 14, **dadurch gekennzeichnet, dass** die zweiten Mittel (27) jeweils nach Ablauf eines Verzögerungszeitraums Δt_{V} nach einem Abschalten des Kompressors (14) zunächst ermitteln, ob T_{K} größer oder gleich T_{K}^{lim1} ist, dass sie den Kompressor (14) nur erneut einschalten, wenn T_{K} kleiner als T_{K}^{lim1} ist, und dass die Zählvorrichtung um 1 inkrementiert wird sowie das erneute Einschalten des Kompressors für einen weiteren Verzögerungszeitraum Δt_{V} unterbleibt, wenn T_{K} größer oder gleich T_{K}^{lim1} ist.

16. Verfahren nach einem der Ansprüche 13 bis 15, **dadurch gekennzeichnet, dass** für den Fall Δn größer oder gleich n¹, wobei n¹ ein in der Steuerung (10) gespeicherter vorgegebener Wert ist, ein erster unzulässiger Betriebszustand angezeigt wird.

17. Verfahren nach Anspruch 16, **dadurch gekennzeichnet, dass** die Anzeige eines ersten unzulässigen Betriebszustands die Aufforderung, die Luftwege im Kondensationstrockner zu reinigen, umfasst.

18. Verfahren nach einem der Ansprüche 13 bis 17, **dadurch gekennzeichnet, dass** für den Fall An größer oder gleich n², wobei n² ein in der Steuerung (10) gespeicherter vorgegebener Wert ist, ein zweiter unzulässiger Betriebszustand angezeigt wird.

19. Verfahren nach Anspruch 18, **dadurch gekennzeichnet, dass** neben der Anzeige eines zweiten unzulässigen Betriebszustands ein stattfindender Trocknungsprozess unterbrochen wird.

## Claims

1. Condensation drier (1) with a drying chamber (3) for the articles to be dried, a process air circuit (2), a first fan (19) in the process air circuit (2), a heat pump (13, 14, 15, 17), in which a coolant circulates, with an evaporator (13), a compressor (14), a condenser (15) and a choke (17), as well as a temperature sensor (22) for measuring a temperature of the coolant, and a control (10), which control (10) comprises first means (26) for comparing a temperature T_{K} of the coolant with an upper limit temperature T_{K}^{lim1} stored for the coolant in the control (10), **characterised in that** the control (10) comprises second means (27) for switching off the compressor (14) when T_{K} is greater than or equal to T_{K}^{lim1} and for switching on the compressor (14) after each occasion of switching off, a counting device (28) for determining a number n of cases in which the compressor (14) is switched off, which counting device (28) in every case of switching off is incremented by 1, and third means (29) for comparing the number n with a predetermined limit number nₗᵢₘ stored in the control (10) and for evaluating the difference Δn = (n - nₗᵢₘ) with respect to the presence of an impermissible operating state.

2. Condensation drier (1) according to claim 1, **characterised in that** the second means (27) is arranged for switching on the compressor (14) only after expiry of a delay time period Δtᵥ after each occasion of switching off.

3. Condensation drier (1) according to claim 2, **characterised in that** the delay time period Δtᵥ is greater than a time period within which a pressure equalisation within the heat pump (13, 14, 15, 17) arises after each occasion of switching-off of the compressor (14).

4. Condensation drier (1) according to one of claims 2 and 3, **characterised in that** the delay time period Δt_{V} has a length of approximately three minutes.

5. Condensation drier (1) according to any one of claims 2 to 4, **characterised in that** the second means (27) is so arranged that after expiry of a delay time period Δtᵥ after each occasion of switching-off of the compressor (14) it is initially detected whether T_{K} is greater than or equal to T_{K}^{lim1}, that the compressor (14) is switched on again only if T_{K} is smaller than T^{Klim1} and that the counting device is incremented by 1 and switching of the compressor on again is suppressed for a further delay time period Δt_{V} if, T_{K} is greater than or equal to T_{K}^{lim1}.

6. Condensation drier (1) according to any one of the preceding claims, **characterised in that** the temperature sensor (22) is disposed at the outlet (23) of the condenser (15) or at the outlet (24) of the compressor (14).

7. Condensation drier (1) according to any one of the preceding claims, **characterised in that** an additional heat exchanger (16) is arranged in the heat pump (13, 14, 15, 17).

8. Condensation drier (1) according to claim 7, **characterised in that** the additional heat exchanger (16) is arranged in a process air channel (11) between the evaporator (13) and the condenser (15).

9. Condensation drier (1) according to one of claims 7 and 8, **characterised in that** the additional heat exchanger (16) is arranged in a cooling air channel (12).

10. Condensation drier (1) according to any one of the preceding claims, **characterised in that** it comprises a second fan (20) for cooling the heat pump (13, 14, 15, 17).

11. Condensation drier (1) according to claim 10, **characterised in that** the second fan (20) is arranged in a cooling air channel (12) and/or the vicinity of the compressor (14).

12. Condensation drier (1) according to any one of the preceding claims, **characterised in that** it comprises an acoustic and/or optical indicating means (25) for indicating an impermissible operational state.

13. Method of operating a condensation drier (1) with a drying chamber (3) for the articles to be dried, a process air circuit (2), a first fan (19) in the process air circuit (2), a heat pump (13, 14, 15, 17), in which a coolant circulates, with an evaporator (13), a compressor (14), a condenser (15) and a choke (17), as well as a temperature sensor (22) for measuring a temperature of the coolant, and a control (10), wherein the control (10) comprises first means (26) for comparing a temperature T_{K} of the coolant with an upper limit temperature T_{K}^{lim1} stored in the control (10), second means (27) for switching off the compressor (14) when T_{K} is greater than or equal to T_{K}^{lim1} and for switching on the compressor (14) after each occasion of switching off, a counting device (28) for determining a number n of cases in which the compressor (14) is switched off, which counting device (28) in every case of switching off is incremented by 1, and third means (29) for comparing the number n with a predetermined limit number nₗᵢₘ stored in the control (10) and for evaluating the difference Δn = (n - nₗᵢₘ) with respect to the presence of an impermissible operating state, which method comprises the following steps:
a) setting the counting device (28) to zero and switching on the compressor (14) by the second means (27) at the start of the method;
b) cyclically repeated measuring of a temperature T_{K} of the coolant by means of the temperature sensor (22) and comparing T_{K} by way of the first means (26) with an upper limit temperature T_{K}^{lim1} stored for the coolant in the control (10);
c) switching off the compressor (14) by the second means (27) when T_{K} is greater than or equal to T_{K}^{lim1};
d) incrementing the number n in the counting device (28) by the value 1 for every case the compressor (14) is switched off;
e) switching the compressor (14) on again by the second means (27) after each occasion of switching off;
f) comparing by way of the third means (29) the number n with a predetermined limit value nₗᵢₘ stored in the control (10); and
g) evaluating the difference Δn = (n - nₗᵢₘ) with respect to the presence of an impermissible operating state.

14. Method according to claim 13, **characterised in that** the second means (27) switches the compressor (14) back on only after expiry of a delay time period Δtᵥ after each occasion of switching off.

15. Method according to claim 14, **characterised in that** the second means (27) initially determines after expiry of a delay time period Δtᵥ after each occasion of switching-off of the compressor (14) whether T_{K} is greater than or equal to T_{K}^{lim1}, that it switches the compressor (14) back on again only if T_{K} is smaller than T_{K}^{lim1} and that the counting device is incremented by 1 and switching of the compressor on again is suppressed for a further delay time period T_{V} if T_{K} is greater than or equal to T_{K}^{lim1}.

16. Method according to any one of claims 13 to 15, **characterised in that** a first impermissible operating state is indicated for the case of Δn being greater than or equal to n¹, wherein n¹ is a predetermined value stored in the control (10).

17. Method according to claim 16, **characterised in that** the indication of a first impermissible operating state comprises the requirement to clean the air paths in the condensation drier.

18. Method according to any one of claims 13 to 17, **characterised in that** a second impermissible operating state is indicated for the case of Δn being greater than or equal to n², wherein n² is a predetermined value stored in the control (10).

19. Method according to claim 18, **characterised in that** apart from indication of a second impermissible operating state a drying process taking place is interrupted.

## Revendications

1. Sèche-linge à condensation (1) comprenant une chambre de séchage (3) pour les objets à sécher, un circuit d'air de processus (2), un premier ventilateur (19) disposé dans le circuit d'air de processus (2), une pompe à chaleur (13, 14, 15, 17) dans laquelle circule un réfrigérant, comprenant un évaporateur (13), un compresseur (14), un condenseur (15) et un restricteur (17) ainsi qu'un capteur de température (22), destiné à mesurer une température du réfrigérant, et une commande (10), laquelle commande (10) comprend des premiers moyens (26) pour comparer une température T_{K} du réfrigérant avec une température limite supérieure T_{K}^{lim1} mémorisée pour le réfrigérant dans la commande (10), **caractérisé en ce que** la commande (10) comprend des deuxièmes moyens (27) pour l'arrêt du compresseur (14) lorsque T_{K} est supérieure ou égale à T_{K}^{lim1}, et pour la mise en marche du compresseur (14) respectivement après un arrêt ; un dispositif de comptage (28) pour déterminer un nombre n de cas lors desquels le compresseur (14) est arrêté, lequel dispositif de comptage (28) est incrémenté de 1 à chaque cas d'arrêt ; et des troisièmes moyens (29) destinés à comparer le nombre n avec un nombre limite prédéfini nₗᵢₘ mémorisé dans la commande (10) et à évaluer la différence Δn = (n - nₗᵢₘ) en ce qui concerne la présence d'un état de fonctionnement non admissible.

2. Sèche-linge à condensation (1) selon la revendication 1, **caractérisé en ce que** les deuxièmes moyens (27) sont configurés pour la mise en marche du compresseur (14) seulement après l'écoulement d'une période de temps de retard Δt_{V} respectivement après un arrêt.

3. Sèche-linge à condensation (1) selon la revendication 2, **caractérisé en ce que** la période de temps de retard Δtᵥ est supérieure à une période de temps pendant laquelle une compensation de pression a lieu dans la pompe à chaleur (13, 14, 15, 17) respectivement après un arrêt du compresseur (14).

4. Sèche-linge à condensation (1) selon l'une quelconque des revendications 2 et 3, **caractérisé en ce que** la période de temps de retard Δt_{V} a une longueur d'environ trois minutes.

5. Sèche-linge à condensation (1) selon l'une quelconque des revendications 2 à 4, **caractérisé en ce que** les deuxièmes moyens (27) sont configurés de manière à ce que respectivement après l'écoulement d'une période de temps de retard Δt_{V} après un arrêt du compresseur (14), il soit d'abord déterminé si T_{K} est supérieure ou égale à T_{K}^{lim1}, **en ce que** le compresseur (14) est de nouveau mis en marche lorsque T_{K} est inférieure à T_{K}^{lim1}, et **en ce que** le dispositif de comptage est incrémenté de 1 et **en ce que** la nouvelle mise en marche du compresseur n'a pas lieu pour une période supplémentaire de temps de retard Δt_{V} lorsque T_{K} est supérieure ou égale à T_{K}^{lim1}.

6. Sèche-linge à condensation (1) selon l'une quelconque des revendications précédentes, **caractérisé en ce que** le capteur de température (22) se trouve à la sortie (23) du condenseur (15) ou à l'entrée (24) du compresseur (14).

7. Sèche-linge à condensation (1) selon l'une quelconque des revendications précédentes, **caractérisé en ce qu'**un échangeur de chaleur supplémentaire (16) est disposé dans la pompe à chaleur (14, 14, 15, 17).

8. Sèche-linge à condensation (1) selon la revendication 7, **caractérisé en ce que** l'échangeur de chaleur supplémentaire (16) est disposé dans un canal d'air de processus (11) entre l'évaporateur (13) et le condenseur (15).

9. Sèche-linge à condensation (1) selon l'une quelconque des revendications 7 et 8, **caractérisé en ce que** l'échangeur de chaleur supplémentaire (16) est disposé dans un canal d'air de refroidissement (12).

10. Sèche-linge à condensation (1) selon l'une quelconque des revendications précédentes, **caractérisé en ce qu'**il comprend un deuxième ventilateur (20) pour le refroidissement de la pompe à chaleur (13, 14, 15, 17).

11. Sèche-linge à condensation (1) selon la revendication 10, **caractérisé en ce que** le deuxième ventilateur (20) est disposé dans un canal d'air de refroidissement (12) et/ou dans les environs du compresseur (14).

12. Sèche-linge à condensation (1) selon l'une quelconque des revendications précédentes, **caractérisé en ce qu'**il présente un moyen d'indication acoustique et/ou visuelle (25) pour indiquer un état de fonctionnement non admissible.

13. Procédé de fonctionnement d'un sèche-linge à condensation (1) comprenant une chambre de séchage (3) pour les objets à sécher, un circuit d'air de processus (2), un premier ventilateur (19) disposé dans le circuit d'air de processus (2), une pompe à chaleur (13, 14, 15, 17) dans laquelle circule un réfrigérant, comprenant un évaporateur (13), un compresseur (14), un condenseur (15) et un restricteur (17) ainsi qu'un capteur de température (22), destiné à mesurer une température du réfrigérant, et une commande (10), la commande (10) comprenant des premiers moyens (26) pour comparer une température T_{K} du réfrigérant avec une température limite supérieure T_{K} ^{lim1} mémorisée dans la commande (10) ; des deuxièmes moyens (27) pour l'arrêt du compresseur (14) lorsque T_{K} est supérieure ou égale à T_{K}^{lim1}, et pour la mise en marche du compresseur (14) respectivement après un arrêt ; un dispositif de comptage (28) pour déterminer un nombre n de cas lors desquels le compresseur (14) est arrêté, lequel dispositif de comptage (28) est incrémenté de 1 à chaque cas d'arrêt ; et des troisièmes moyens (29) destinés à comparer le nombre n avec un nombre limite prédéfini nₗᵢₘ mémorisé dans la commande (10) et à évaluer la différence Δn = (n - nₗᵢₘ) en ce qui concerne la présence d'un état de fonctionnement non admissible, lequel procédé présente les étapes suivantes :
(a)mise sur zéro du dispositif de comptage (28) et mise en marche du compresseur (14) par les deuxièmes moyens (27) au commencement du procédé ;
(b)mesure répétée cycliquement d'une température T_{K} du réfrigérant au moyen du capteur de température (22) et comparaison, au moyen des premiers moyens, de T_{K} (26) avec une température limite supérieure T_{K}^{lim1} pour le réfrigérant mémorisée dans la commande (10) ;
(c) arrêt du compresseur (14) par les deuxièmes moyens (27) lorsque T_{K} est supérieure ou égale à T_{K}^{lim1};
(d)incrémentation dans le dispositif de comptage (28) de 1 du nombre n pour le cas que le compresseur (14) soit arrêté ;
(e)nouvelle mise en marche du compresseur (14) par les deuxièmes moyens (27), respectivement après un arrêt ;
(f) comparaison, au moyen des troisièmes moyens (29), du nombre n avec un nombre limite prédéfini nₗᵢₘ mémorisé dans la commande (10) ; et
(g)évaluation de la différence Δn = (n - nₗᵢₘ) en ce qui concerne la présence d'un état de fonctionnement non admissible.

14. Procédé selon la revendication 13, **caractérisé en ce que** les deuxièmes moyens (27) mettent de nouveau le compresseur (14) en marche seulement après l'écoulement d'une période de temps de retard Δt_{V}, respectivement après un arrêt.

15. Procédé selon la revendication 14, **caractérisé en ce que** les deuxièmes moyens (27), respectivement après l'écoulement d'une période de temps de retard Δt_{V} après un arrêt du compresseur (14), déterminent d'abord si T_{K} est supérieure ou égale à T_{K}^{lim1}, **en ce qu'**ils mettent le compresseur (14) de nouveau en marche lorsque T_{K} est supérieure ou égale à T_{K}^{lim1}, et **en ce que** le dispositif de comptage est incrémenté de 1 et **en ce que** la nouvelle mise en marche du compresseur n'a pas lieu pour une période de temps de retard supplémentaire Δt_{V} lorsque T_{K} est supérieure ou égale à T_{K}^{lim1}.

16. Procédé selon l'une quelconque des revendications 13 à 15, **caractérisé en ce que**, pour le cas où Δn est supérieure ou égale à n¹, n¹ étant une valeur mémorisée dans la commande (10), un premier état de fonctionnement non admissible est indiqué.

17. Procédé selon la revendication 16, **caractérisé en ce que** l'indication d'un premier état de fonctionnement non admissible comprend la demande de nettoyer les canaux d'air dans le sèche-linge à condensation.

18. Procédé selon l'une quelconque des revendications 13 à 17, **caractérisé en ce que**, pour le cas où Δn est supérieure ou égale à n², n² étant une valeur mémorisée dans la commande (10), un deuxième état de fonctionnement non admissible est indiqué.

19. Procédé selon la revendication 18, **caractérisé en ce que**, outre l'indication d'un deuxième état de fonctionnement non admissible, un processus de séchage en cours est interrompu.
